# EUROPÄISCHE PATENTSCHRIFT

(11) **EP 1 784 106 B1**
(45) Veröffentlichungstag und Bekanntmachung des Hinweises auf die Patenterteilung: **30.07.2008**
(21) Anmeldenummer: 05784640.4
(22) Anmeldetag: 08.08.2005
(51) Int. Cl.: A47L 9/00

(54) **STAUBSAUGER MIT EINER AUFNAHME F]R ZUBEH\RTEILE**
VACUUM CLEANER WITH RECEPTACLE FOR ACCESSORIES
ASPIRATEUR DOTE D'UN LOGEMENT D'ACCESSOIRES

(30) Priorität: 24.08.2004 DE 102004040978
(43) Veröffentlichungstag der Anmeldung: 16.05.2007
(73) Patentinhaber: BSH Bosch und Siemens Hausgeräte GmbH, 81739 München (DE)
(72) Erfinder: KRAMMER, Michael, 97659 Burgwallbach (DE); SCHRÖTER, Jörg, 82194 Gröbenzell (DE); SEITH, Thomas, 97616 Bad Neustadt (DE); STORATH, Martin, 97464 Niederwerrn (DE)
(74) Vertreter: Dosterschill, Peter
(86) Internationale Anmeldenummer: PCT/EP2005/053885
(87) Internationale Veröffentlichungsnummer: WO 2006/021503

(56) Entgegenhaltungen:
- EP-A- 1 110 495
- DE-A1- 10 260 226
- DE-A1- 19 962 008
- US-A- 5 699 585

## Beschreibung

Die Erfindung betrifft einen Staubsauger mit einer Aufnahme für mindestens ein Zubehörteil gemäß dem Oberbegriff des Patentanspruches 1.

Aus DE 199 62 008 A1 ist ein Staubsauger mit einem Gerätegehäuse, einem einen Unterdruckraum dicht verschließenden Staubraumdeckel und wenigstens eine Aufnahme für ein Zubehörteil bekannt, bei dem der Staubraumdeckel den Unterdruckraum und die an einem Gehäuseabschnitt außerhalb des Unterdruckraums angeordnete Aufnahme abdeckt. An den dortigen Staubraumdeckel ist ein diesen verlängernder und die Aufnahme übergreifender Deckelabschnitt angeformt. Nachteilig an diesem Stand der Technik ist es jedoch, dass die Zubehörteile nicht während des Betriebes des Staubsaugers entnommen bzw. eingesetzt werden können. Die dortigen Zubehörteile können nämlich erst dann aus der Aufnahme entnommen werden, wenn der Staubraumdeckel geöffnet ist. Bei geöffnetem Staubraumdeckel ist jedoch ein Betrieb des Staubsaugers nicht möglich. Bei geschlossenem Staubraumdeckel können die Zubehörteile bei dem Staubsauger gemäß dem Stand der Technik nicht entnommen werden.

Aufgabe der Erfindung ist es, eine Aufnahme für mindestens ein Zubehörteil zu schaffen, die in einer den Staubraum verschließenden Position durch den Staubraumdeckel zumindest teilweise abgedeckt ist, die Zubehörteile jedoch auch bei geschlossenem Staubraumdeckel entnommen bzw. eingesetzt werden können.

Diese Aufgabe wird erfindungsgemäß dadurch gelöst, dass zur Entnahme und zum Einsetzen des mindestens einen Zubehörteils bei geschlossenem Staubraumdeckel ein in der den Staubraum verschließenden Position des Staubraumdeckels verbleibender Zugang zur Aufnahme ausgebildet ist. Durch die erfindungsgemäße Ausgestaltung kann einerseits das Zubehör außerhalb der Betriebszeiten des Staubsaugers durch Öffnen des Staubraumdeckels in einfacher Weise entnommen bzw. eingesetzt werden und andererseits kann das Zubehör auch während des Betriebes des Staubsaugers bei geschlossenem Staubraumdeckel entnommen bzw. eingesetzt werden. Die Erfindung hat den weiteren Vorteil, dass für die außerhalb des Staubraums angeordnete Aufnahme keine gesonderte Abdeckung erforderlich ist. Obwohl der Staubraumdeckel zum vorzugsweisen optischen Abdecken der Aufnahme genutzt wird, ist es bei der Erfindung nicht zwingend erforderlich den Staubraumdeckel zu öffnen um an die Zubehörteile herankommen zu können. Trotz geschlossenem Staubraumdeckel und im wesentlich optisch abgedeckten Zubehörteilen verbleibt bei geschlossenem Staubraumdeckel und betriebsbereiten Staubsauger ein Zugang zu der Aufnahme, so dass die Zubehörteile insbesondere während des Betriebs des Staubsaugers entnommen bzw. eingesetzt werden können.

Vorzugsweise ist der Zugang zwischen Gehäuse und Staubraumdeckel ausgebildet. Dies hat den Vorteil, dass der erfindungsgemäße verbleibende Zugang nicht als gesonderte Öffnung im Gehäuse oder im Staubraumdeckel ausgebildet sein muss. Zur Bildung des verbleibenden Zugangs ist es ausreichend, wenn die Form des Gehäuses bzw. die Kontur des Staubraumdeckels derart gestaltet ist, dass zwischen Gehäuse und Staubraumdeckel eine spaltartige Öffnung verbleibt, die den Zugang bildet.

In den Ausgestaltungen, bei denen der Staubraumdeckel um eine Drehachse schwenkbar am Gehäuse gelagert ist, ist es besonders vorteilhaft, wenn der Zugang zu einem der Drehachse gegenüberliegenden Ende des Gehäuses hin offen ausgebildet ist. Bei einem um eine Drehachse schwenkbar am Gehäuse gelagerten Staubraumdeckel befindet sich ein Verriegelungselement bzw. ein Betätigungsmittel zum Öffnen des Staubraumdeckels bevorzugt in ergonomischer Weise an den der Drehachse gegenüberliegenden Ende des Gehäuses. Ist nun erfindungsgemäß auch der verbleibende Zugang zu der Aufnahme des Zubehörs an dem der Drehachse gegenüberliegenden Ende des Gehäuses angeordnet, so wird der Benutzer in selbst erklärender Weise auf den verbleibenden Zugang aufmerksam gemacht, zumindest dann, wenn der Benutzer das Betätigungsmittel zum Entriegeln des Staubraumdeckels per Hand betätigt. Dabei wird dem Benutzer auch deutlich angezeigt, dass es zur Entnahme und zum Einsetzen des Zubehörteils nicht erforderlich ist, den Staubraumdeckel durch Betätigen des Verriegelungsmechanismus zu öffnen. Durch die konstruktive Anordnung des verbleibenden Zugangs in der Nähe der Staubraumdeckelverriegelung stellt sich dem Benutzer diese vorbeschriebene Erinnerungsfunktion von selbst ein.

In einer vorteilhaften Ausgestaltung der Erfindung weist die Aufnahme zum im Wesentlichen waagerechten Halten einer Fugendüse eine erste Nische auf, die zum Herausziehen und Einschieben der Fugendüse in Richtung ihrer Längserstreckung ausgebildet ist. Durch diese besondere Ausbildung der Nische zum Herausziehen und Einschieben der Fugendüse in Richtung ihrer Längserstreckung ist es ausreichend den verbleibenden Zugang geringfügig größer als der Querschnitt der Fugendüse auszubilden. Dies hat den Vorteil, dass der verbleibende Zugang zur Aufnahme möglichst klein ausgebildet werden kann.

Am Gehäuse kann ein erstes Haltemittel für die Fugendüse vorgesehen sein, dass zum Einsetzen bzw. Entnehmen der Fugendüse in zwei verschiedenen, insbesondere senkrecht, zueinander angeordneten Richtungen ausgebildet ist. Durch dieses erfindungsgemäße Haltemittel ist verhindert, dass die Fugendüse unbeabsichtigt über den verbleibenden Zugang aus der Aufnahme herausfällt. Zusätzlich ist die Fugendüse gegen Herausfallen gesichert, wenn der Staubraumdeckel geöffnet ist. Es ist nämlich nicht sinnvoll, wenn die Fugendüse bzw. jegliches Zubehörteil unmittelbar mit Öffnen des Staubraumdeckels herausfallen kann. Das Öffnen des Staubraumdeckels ist nämlich nicht nur zur Entnahme eines Zubehörteils erforderlich, sondern auch zum Auswechseln bspw. eines Staubfilterbeutels. Wenn ein Benutzer lediglich einen gefüllten Staubsaugerbeutel durch einen neuen Staubsaugerbeutel ersetzen möchte, ohne jedoch ein Zubehörteil zu entnehmen oder einzusetzen ist es von Vorteil, wenn auch bei geöffnetem Staubraumdeckel ein Haltemittel für die Zubehörteile bzw. für die Fugendüse vorgesehen ist, welches das Zubehörteil bzw. die Fugendüse weiterhin in der Aufnahme hält, auch wenn der Staubraumdeckel geöffnet ist.

In einer bevorzugten Ausgestaltung der Erfindung befindet sich der verbleibende Zugang an einem der Drehachse eines schwenkbar am Gehäuse gelagerten Staubraumdeckels gegenüberliegenden Ende des Gehäuses, welches vorzugsweise den Heckbereich des Staubsaugers bildet. Der Heckbereich des Staubsaugers ist dabei als eine im wesentlichen waagerechte Rückwand ausgebildet, in der der verbleibende Zugang ausgebildet ist und aus dem die Zubehörteile in einer im Wesentlichen horizontalen Richtung entnehmbar sind. Dem gegenüber ist die Aufnahme der Zubehörteile im Gehäuse zusätzlich nach oben hin offen ausgebildet, so dass die Zubehörteile bzw. die Fugendüse bei geöffnetem Staubraumdeckel nach oben also in eine im Wesentlichen senkrechte Richtung entnommen werden können. So kann jedes Zubehörteil wahlweise bei geöffnetem Staubraumdeckel in eine insbesondere senkrechte Richtung entnommen werden und bei geschlossenem Staubraumdeckel in einer zur senkrechten verschiedenen Richtung, insbesondere in einer im wesentlichen horizontalen Richtung, vorzugsweise nach hinten entnommen werden.

In einer konkreten Ausgestaltung wird das erste Haltemittel von mindestens zwei gegenüberliegenden Vorsprüngen einer Innenwand der ersten Nische gebildet, welche einen Klemmabschnitt für einen schmalen Endabschnitt der Fugendüse bildet. Das erste Haltemittel ist bei dieser besonderen Ausgestaltung der Erfindung alternativ zu einer Rastverbindung als Klemmverbindung ausgebildet. Dies hat den Vorteil, dass an der Fugendüse keine besonderen Rastmittel oder Gegenrastmittel vorgesehen werden müssen. Sofern geeignete Klemmabschnitte an der Nische bzw. am Gehäuse vorgesehen sind, kann auch eine nach dem Stand der Technik übliche Fugendüse in die erfindungsgemäße Nische eingeklemmt werden. In der erfindungsgemäß bevorzugten Ausgestaltung werden die Klemmabschnitte als mindestens zwei gegenüberliegende Vorsprünge einer Innenwand der ersten Nische gebildet. Die erfindungsgemäßen Klemmabschnitte können jedoch auch in anderen konstruktiven Ausgestaltungen an der Nische oder der Aufnahme oder an einer geeigneten Stelle des Gehäuses vorgesehen sein. So könnten bspw. zwei gegenüberliegende Innenwände der Aufnahme bzw. der Nische nicht parallel zueinander verlaufend sondern keilförmig aufeinander zu verlaufend gebildet sein, so dass eine nach dem Stand der Technik übliche Fugendüse zwischen die keilförmig aufeinander zu verlaufenden Innenwände eingeklemmt werden kann, ohne auf Vorsprünge angewiesen zu sein.

Vorzugsweise weist die Aufnahme eine zweite Nische zum im Wesentlichen waagerechten Halten einer Polsterdüse auf, wobei die Nische zum Herausziehen bzw. Hineinschieben der Polsterdüse in einer parallel zur Polsterdüsenbreite verlaufenden Richtung ausgebildet ist. Analog zum Herausziehen und Einschieben der Fugendüse in Richtung ihrer Längserstreckung ist das Herausziehen und Hineinschieben der Polsterdüse in einer parallel zur Polsterdüsenbreite verlaufenden Richtung deshalb von Vorteil, weil der erfindungsgemäß verbleibende Zugang dann möglichst klein ausgebildet sein kann. So ist dabei nicht erforderlich den verbleibenden Zugang so groß auszubilden, dass die Polsterdüse auch über ihre gesamte Breite hinweg aus dem verbleibenden Zugang entnehmbar ist. Da im Allgemeinen die Tiefe und Höhe der Polsterdüse wesentlich geringer als dessen Breite ist, sollte vorzugsweise die Polsterdüse entsprechend ihrer Höhe oder Tiefe aus dem verbleibenden Zugang herausziehbar bzw. hineinschiebbar sein.

Das Gehäuse kann ein zweite Haltemittel aufweisen, dass zum verrastenden Einsetzen bzw. entrastenden Entnehmen der Polsterdüse in zwei verschiedenen, insbesondere senkrecht zueinander angeordneten Richtungen ausgebildet ist. In analoger Weise zur Fugendüse ist dann auch die Polsterdüse einerseits über den verbleibenden in einer vorzugsweise horizontalen Richtung einsetzbar bzw. entnehmbar und bei geöffnetem Staubraumdeckel in einer dazu verschiedenen Richtung, insbesondere senkrecht nach oben verlaufenden Richtung aus der Aufnahme bzw. der Nische entnehmbar. Das Haltemittel dient auch hier dazu, zu verhindern, dass die Polsterdüse beim Betrieb des Staubsaugers unbeabsichtigt über den verbleibenden Zugang herausfällt oder bei geöffnetem Staubraumdeckel während dem Auswechseln des Staubsaugerbeutels unbeabsichtigt herausfällt.

In einer bevorzugten Ausgestaltung der Erfindung umfasst das zweite Haltemittel erste Rastmittel in einer bodenseitig der zweiten Nische vorgesehenen Rinne, die zur Führung der Polsterdüse entlang einer ihrer Außenkanten dient, die zur Bildung eines Gegenrastmittels eine vorstehende Rippe aufweist, die in der eingesetzten Position der Polsterdüse das erste Rastmittel hintergreift. Das erste Rastmittel kann zum Verrasten der Polsterdüse in vorzugsweise waagerechter Richtung und ein zweites Rastmittel zum Verrasten der Polsterdüse in vorzugsweise horizontaler Richtung ausgebildet sein. Vorzugsweise ist das zweite Rastmittel ein die Polsterdüse von oben teilweise übergreifender Rastvorsprung. Das erste und das zweite Rastmittel bzw. die vorstehende Rippe und der Rastvorsprung können unmittelbar am Gehäuse bzw. der Nische oder an der Polsterdüse angeformt sein. Wenn die Teile aus Kunststoff hergestellt sind, können diese insbesondere im Kunststoffspritzgussverfahren angeformt sein.

Bei sämtlichen Ausgestaltungen der Erfindung kann der Staubraumdeckel vorzugsweise die Aufnahme in vertikaler Richtung nach oben hin vollständig abdeckend ausgebildet sein. In den überwiegenden Fällen wird der Staubsauger nämlich als bodenfahrender Staubsauger ausgebildet sein und der Benutzer diesen Staubsauger stehend bzw. gehend benutzen. Bei einer solchen Benutzung wird deshalb der optische Eindruck des Staubsaugers im Wesentlichen durch seine obere Deckfläche geprägt. Um die Aufnahme der Zubehörteile für den Benutzer in optisch ansprechender Weise zu gestalten, soll während des Betriebs des Staubsaugers die Aufnahme verdeckt angeordnet sein. Vor Vorteil ist es, wenn die Aufnahme insbesondere in vertikaler Richtung also nach oben hin vollständig oder zumindest weitgehend durch den Staubraumdeckel abgedeckt ist.

Ein konkretes Ausführungsbeispiel in der Erfindung ist in den folgenden Figuren 1 bis 5 näher erläutert. Es zeigen:
- Figur 1: eine Draufsicht auf einen erfindungsgemäßen Staubsauger in perspektivischer Darstellung;
- Figur 2: eine Seitenansicht des Staubsaugers aus Figur 1 von hinten;
- Figur 3: eine Draufsicht auf den Staubsauger aus Figur 1 mit geöffnetem Staubraumdeckel und zugänglicher Aufnahme zu den Zubehörteilen;
- Figur 4: eine zeichnerische Darstellung auf die Aufnahme für Zubehörteile aus Figur 3 in der Draufsicht;
- Figur 5a: eine perspektivische Ansicht einer erfindungsgemäßen Fugendüse;
- Figur 5b: eine Draufsicht auf eine erfindungsgemäße Polsterdüse;
- Figur 5c: eine Ansicht von unten auf die Polsterdüse aus Figur 5b.

Ein in Figur 1 als Ausführungsbeispiel gezeigter Staubsauger weist eine untere Gehäusehälfte 1 auf, in der nicht dargestellte Funktionskomponenten des Staubsaugers, wie bspw. ein Gebläseaggregat oder eine Kabeltrommel, aufgenommen ist. Die untere Gehäusehälfte 1 ist schalenförmig ausgebildet und weist in einem vorderen Bereich einen Griffabschnitt 2 auf. In einem hinteren dem Griffabschnitt 2 gegenüberliegenden Endbereich der unteren Gehäusehälfte 1 ist eine Laufradaufnahme 3 angeformt. Etwa die hintere Hälfte der unteren Gehäusehälfte 1 beinhaltet die nicht dargestellten Funktionskomponenten des Staubsaugers, die durch eine Gehäusekappe 4 umschlossen sind. Die Gehäusekappe 4 weist im hinteren Bereich des Staubsaugers oberhalb der in Figur 1 vorne dargestellten Laufradaufnahme 3 eine Netzsteckeraufnahme auf. Die vordere Hälfte der unteren Gehäusehälfte 1 weist einen Staubraum 6 auf, der durch einen Staubraumdeckel 7 verschlossen ist. Der Staubraumdeckel 7 ist im Bereich des Griffabschnittes 2 schwenkbar an der unteren Gehäusehälfte 1 gelagert. In einem vorderen Bereich des Staubraumdeckels 7 in der Nähe des Griffabschnittes 2 ist eine Ansaugöffnung 8 in den Staubraumdeckel 7 integriert, an dem ein nicht dargestellter Anschlussstutzen eines Saugschlauches anschließbar ist. In einem mittleren Zentralbereich der Oberfläche des Staubraumdeckels 7 ist eine Filterwechselanzeige 9 vorgesehen. Etwa konzentrisch um die Filterwechselanzeige 9 sind eine Vielzahl von Ausblasschlitzen für Ausblasluft im Staubraumdeckel 7 ausgebildet, die sich über einen etwa kreisbogenförmigen Segmentabschnitt erstrecken. Im hinteren Bereich des Staubsaugers ist an einem hinteren Ende des Staubraumdeckels 7 ein Betätigungsmittel 10 zum Lösen einer Verriegelung des Staubraumdeckels 7 angeformt. Eine hintere Deckelkante 11 bildet sowohl einen zusätzlichen Griffabschnitt als auch eine obere Grenze eines Zugangs 12 zu einer Aufnahme 13 für eine Fugendüse 14 und eine Polsterdüse 15.

Die in Figur 2 gezeigte Rückansicht des Staubsaugers aus Figur 1 zeigt den Zugang 12 zwischen der Gehäusekappe 4 und dem Staubraumdeckel 7. Die Aufnahme 13 umfasst eine erste Nische 16 in der die Fugendüse 14 aufgenommen ist und eine zweite Nische 17 in der die Polsterdüse 15 aufgenommen ist. Die Figur 2 verdeutlicht, dass bei geschlossenem Staubraumdeckel 7 die in der ersten Nische 16 befindliche Fugendüse 14 durch waagerechtes Herausziehen der Fugendüse 14 aus der ersten Nische 16 entnehmbar ist. Endseitig der ersten Nische 16 ist an der Gehäusekappe 4 ein Rasthaken 18 angeformt. Der Rasthaken 18 hintergreift ein rückseitiges Ende der Fugendüse 14, so dass ein unbeabsichtigtes Herausfallen der Fugendüse 14 aus der ersten Nische 16 verhindert ist. Analog der ersten Nische 16 ist in die Gehäusekappe 4 die zweite Nische 17 eingeformt. Wie die Fugendüse 14 kann auch die Polsterdüse 15 durch waagerechtes Herausziehen nach hinten aus der zweiten Nische 17 bei geschlossenem Staubraumdeckel 7 entnommen werden.

Die Integration der ersten Nische 16 und der zweiten Nische 17 in die Gehäusekappe 4 ist in Figur 3 dargestellt. Die erste Nische 16 ist direkt in die Gehäusekappe 4 eingeformt und weist eine Gestalt auf, die der Fugendüse 14 entspricht. In gleicher Weise ist die zweite Nische 17 in die Gehäusekappe 4 eingeformt und in ihrer Gestalt der Form der Polsterdüse 15 angepasst. Des Weiteren ist an der Gehäusekappe 4 ein Verriegelungshaken 19 angeformt. Wenn der Staubraum 6 von dem Staubraumdeckel 7 verschlossen ist, verrastet der Verriegelungshaken 19 an dem Betätigungselement 10. Wird das Betätigungselement 10 in Richtung der Schwenkachse des Staubraumdeckels 7 bewegt, so löst sich das Betätigungselement von dem Verriegelungshaken 19 und der Staubraumdeckel 7 kann geöffnet werden um einen Zugang zum Staubraum 6 zu ermöglichen.

Figur 4 zeigt eine Draufsicht auf die Gehäusekappe 4 mit der angeformten ersten Nische 16 und der angeformten zweiten Nische 17. Ein schmaler Abschnitt 20 der ersten Nische 16 weist zwei im Abstand voneinander parallel verlaufende Innenwände 21 und 22 auf. Der Abstand von Innenwand 21 und Innenwand 22 entspricht der schmalen Breite der Fugendüse 14. Jede Innenwand 21, 22 weist einen Vorsprung 23 und 24 auf. Der Vorsprung 23 ist gegenüberliegend des Vorsprunges 24 angeordnet. Der engste Abstand von Vorsprung 23 und Vorsprung 24 ist etwas schmäler als die schmale Breite der Fugendüse 14 beabstandet, so dass die in die erste Nische 16 eingefügte Fugendüse 14 zwischen den Vorsprüngen 23 und 24 eingeklemmt ist. Die Vorsprünge 23 und 24 bilden dabei einen Klemmabschnitt 25 durch den die Fugendüse sowohl bei geschlossenem Staubraumdeckel 7 in horizontaler Richtung über den Zugang 12 als auch bei geöffnetem Staubraumdeckel 7 in vertikaler Richtung nach oben entnehmbar ist. Als Hinweis für das horizontale Herausziehen der Fugendüse 14 bei geschlossenem Staubraumdeckel 7 ist an dem Zugang 12 zugewandten Ende der ersten Nische 16 eine Pfeilmarkierung 26 angebracht. Eine analoge Pfeilmarkierung 27 ist in gleicher Weise auch an der zweiten Nische 17 für die Polsterdüse 15 angebracht. Am Boden der zweiten Nische 17 ist ein der Kontur der Polsterdüse 15 folgender Stufenabschnitt 28 angeformt. An einem der Stufenabschnitt 28 gegenüberliegenden inneren Ende der zweiten Nische 17 ist ein zweite Haltemittel 29 an die Gehäusekappe 4 angeformt. Der zweite Halteabschnitt 29 dient zum Fixieren der Polsterdüse 15 und verhindert ein unbeabsichtigtes Herausfallen der Polsterdüse 15 aus der zweiten Nische 17.

Wie in Figur 5a gezeigt, kann die Fugendüse 14 gemäß dem Stand der Technik ausgebildet sein. Im Gegensatz dazu weist die erfindungsgemäße Polsterdüse 15 mindestens eine Rippe 30 auf, die in einer Aufbewahrungslage der Polsterdüse 15 in der zweiten Nische 17 des zweite Haltemittel 29 hintergreift. Zum erleichterten Einfügen der Polsterdüse 15 in die zweite Nische 17 über den Zugang 12 in im Wesentlichen horizontaler Richtung ist in der Gehäusekappe 4 bodenseitig der zweiten Nische 17 eine Rinne 31 eingeformt entlang der eine Längskante 32 der Polsterdüse 15 geführt ist. Durch die Führung der Längskante 32 in der Rinne 31 wird die Rippe 30 der Polsterdüse 15 zuverlässig dem zweiten Haltemittel 29 an der Gehäusekappe 4 zugeführt.

Wie in Figur 5c in einer Ansicht von unten auf die Polsterdüse 15 dargestellt, dienen die Rippen 30 nicht nur allein der Verrastung mit dem zweiten Haltemittel 29 der zweiten Nische 16 sondern bilden auch eine Vielzahl von Abstandshaltern, die bei der Verwendung der Polsterdüse 15 einen Strömungsspalt zwischen der Unterseite der Polsterdüse 15 und einer abzusaugenden Fläche bilden. Zwischen zwei Rippen 30 und einer Längskante 32 ist ein Fadenaufnehmer 33 angebracht.

## Patentansprüche

1. Staubsauger mit einem Gehäuse, einer Aufnahme (13) für mindestens ein Zubehörteil und einem Staubraum, der durch einen Staubraumdeckel (7) verschließbar ist, der in seiner den Staubraum verschließenden Position die Aufnahme (13) zumindest teilweise abdeckt, **dadurch gekennzeichnet, dass** zur Entnahme und zum Einsetzen des mindestens einen Zubehörteils bei geschlossenem Staubraumdeckel (7) ein in der den Staubraum verschließenden Position des Staubraumdeckels verbleibender Zugang (12) zur Aufnahme (13) ausgebildet ist.

2. Staubsauger nach Anspruch 1, **dadurch gekennzeichnet, dass** der Zugang (12) zwischen Gehäuse und Staubraumdeckel (7) ausgebildet ist.

3. Staubsauger nach Anspruch 2, **dadurch gekennzeichnet, dass** der Staubraumdeckel (7) um eine Drehachse schwenkbar am Gehäuse gelagert ist und der Zugang (12) zu einem der Drehachse gegenüberliegenden Ende des Gehäuses hin offen ausgebildet ist.

4. Staubsauger nach einem der Ansprüche 1 bis 3, **dadurch gekennzeichnet, dass** die Aufnahme (13) zum im wesentlichen waagerechten Halten einer Fugendüse (14) eine erste Nische (16) aufweist, die zum Herausziehen bzw. Einschieben der Fugendüse (14) in Richtung ihrer Längserstreckung ausgebildet ist.

5. Staubsauger nach Anspruch 4, **dadurch gekennzeichnet, dass** das Gehäuse ein erstes Haltemittel für die Fugendüse (14) aufweist, das zum Einsetzen bzw. Entnehmen der Fugendüse (14) in zwei verschiedenen, insbesondere senkrecht zueinander angeordneten Richtungen ausgebildet ist.

6. Staubsauger nach Anspruch 5, **dadurch gekennzeichnet, dass** das erste Haltemittel von mindestens zwei gegenüberliegenden Vorsprüngen (23, 24) einer Innenwand (21, 22) der ersten Nische (16) gebildet wird, welche einen Klemmabschnitt (25) für einen schmalen Endabschnitt der Fugendüse (14) bilden.

7. Staubsauger nach einem der Ansprüche 1 bis 6, **dadurch gekennzeichnet, dass** die Aufnahme (13) zum im wesentlichen waagerechten Halten einer Polsterdüse (15) eine zweiten Nische (17) aufweist, die zum Herausziehen der Polsterdüse (15) in einer parallel zur Polsterdüsenbreite verlaufenden Richtung ausgebildet ist.

8. Staubsauger nach Anspruch 7, **dadurch gekennzeichnet, dass** das Gehäuse ein zweites Haltemittel (29) aufweist, das zum verrastenden Einsetzen bzw. entrastendem Entnehmen der Polsterdüse (15) in zwei verschiedenen, insbesondere senkrecht zueinander angeordneten Richtungen ausgebildet ist.

9. Staubsauger nach Anspruch 8, **dadurch gekennzeichnet, dass** das zweite Haltemittel (29) erste Rastmittel in einer bodenseitig der zweiten Nische (17) vorgesehenen Rinne (31) umfasst, die zur Führung der Polsterdüse (15) entlang einer ihrer Außenkanten dient, die zur Bildung eines Gegenrastmittels eine vorstehende Rippe (30) aufweist, die in der eingesetzten Position der Polsterdüse (15) das erste Rastmittel hintergreift.

10. Staubsauger nach Anspruch 9, **dadurch gekennzeichnet, dass** das erste Rastmittel zum Verrasten der Polsterdüse (15) in waagerechter Richtung und ein zweites Rastmittel zum Verrasten der Polsterdüse (15) in horizontaler Richtung ausgebildet ist.

11. Staubsauger nach Anspruch 9 oder 10, **dadurch gekennzeichnet, dass** das zweite Rastmittel ein die Polsterdüse (15) von oben teilweise übergreifender Rastvorsprung ist.

12. Staubsauger nach einem der vorhergehenden Ansprüche, **dadurch gekennzeichnet, dass** der Staubraumdeckel (7) die Aufnahme (13) in vertikale Richtung nach oben hin vollständig abdeckend ausgebildet ist.

## Claims

1. Vacuum cleaner with a housing, a receptacle (13) for at least one accessory and a dust chamber closable by a dust chamber cover (7), which in its position enclosing the dust chamber at least partly covers the receptacle (13), **characterised in that** for removal and insertion of the at least one accessory when the dust chamber cover (7) is closed an access (12), which remains when the dust chamber cover is in the position closing the dust chamber, to the receptacle (13) is formed.

2. Vacuum cleaner according to claim 1, **characterised in that** the access (12) is formed between housing and dust chamber cover (7).

3. Vacuum cleaner according to claim 2, **characterised in that** the dust chamber cover (7) is mounted on the housing to be pivotable about an axis of rotation and the access (12) is formed to be open towards an end of the housing opposite the axis of rotation.

4. Vacuum cleaner according to any one of claims 1 to 3, **characterised in that** the receptacle (13) has, for substantially horizontal retention of an attachment nozzle (14), a first niche (16) constructed for withdrawal or insertion of the attachment nozzle (14) in the direction of its length.

5. Vacuum cleaner according to claim 4, **characterised in that** the housing has a first retaining means for the attachment nozzle (14), which retaining means is formed for insertion or removal of the attachment nozzle (14) in two different directions, particularly directions arranged perpendicularly to one another.

6. Vacuum cleaner according to claim 5, **characterised in that** the first retaining means is formed by at least two opposite projections (23, 24) of an inner wall (21, 22) of the first niche (16), which projections form a clamping section (25) for a narrow end section of the attachment nozzle (14).

7. Vacuum cleaner according to any one of claims 1 to 6, **characterised in that** the receptacle (13) has, for substantially horizontal retention of an upholstery nozzle (15), a second niche (17) which is constructed for withdrawal of the upholstery nozzle (15) in a direction extending parallel to the upholstery nozzle width.

8. Vacuum cleaner according to claim 7, **characterised in that** the housing has a second retaining means (29) which is constructed for insertion, with detenting, or removal, with detent release, of the upholstery nozzle (15) in two different directions, particularly directions arranged perpendicularly to one another.

9. Vacuum cleaner according to claim 8, **characterised in that** the second retaining means (29) comprises first detent means in a channel (13), which is provided at the base of the second niche (17) and which serves for guidance of the upholstery nozzle (15) along one of its outer edges, which for formation of a counter-detent means has a protruding rib (30) which in the inserted position of the upholstery nozzle (15) engages behind the first detent means.

10. Vacuum cleaner according to claim 9, **characterised in that** the first detent means is constructed for detenting the upholstery nozzle (15) in level direction and a second detent means is constructed for detenting the upholstery nozzle (15) in horizontal direction.

11. Vacuum cleaner according to claim 9 or 10, **characterised in that** the second detent means is a detent projection partly engaging over the upholstery nozzle (15) from above.

12. Vacuum cleaner according to any one of the preceding claims, **characterised in that** the dust chamber cover (7) is constructed to completely cover the receptacle (13) in vertical direction upwardly.

## Revendications

1. Aspirateur comprenant un carter, un logement (13) pour au moins une partie accessoire et un compartiment à poussière, qui peut être fermé par un couvercle de compartiment à poussière (7), lequel couvre au moins partiellement le logement (13) dans sa position fermant le compartiment à poussière, **caractérisé en ce qu'**un accès (12) au logement (13), restant dans la position, fermant le compartiment à poussière, du couvercle de compartiment à poussière, est réalisé pour le prélèvement et pour l'utilisation de la au moins une partie accessoire lorsque le couvercle du compartiment à poussière (7) est fermé.

2. Aspirateur selon la revendication 1, **caractérisé en ce que** l'accès (12) est réalisé entre le carter et le couvercle du compartiment à poussière (7).

3. Aspirateur selon la revendication 2, **caractérisé en ce que** le couvercle du compartiment à poussière (7) est logé sur le carter de façon à pouvoir pivoter autour d'un axe de rotation et l'accès (12) est conçu ouvert en direction d'une extrémité, faisant face à l'axe de rotation, du carter.

4. Aspirateur selon l'une quelconque des revendications 1 à 3, **caractérisé en ce que** le logement (13) pour le maintien sensiblement horizontal d'une tête pour fente (14) présente une première niche (16) qui est conçue pour l'extraction resp. l'introduction de la tête pour fente (14) en direction de son extension longitudinale.

5. Aspirateur selon la revendication 4, **caractérisé en ce que** le carter présente un premier moyen de retenue pour la tête pour fente (14), qui est conçu pour l'insertion resp. le prélèvement de la tête pour fente (14) dans deux directions différentes, en particulier disposées perpendiculairement entre elles.

6. Aspirateur selon la revendication 5, **caractérisé en ce que** le premier moyen de retenue est formé par au moins deux saillies (23, 24) opposées d'une paroi intérieure (21, 22) de la première niche (16), lesquelles forment une partie de serrage (25) pour une partie d'extrémité étroite de la tête pour fente (14).

7. Aspirateur selon l'une quelconque des revendications 1 à 6, **caractérisé en ce que** le logement (13) pour le maintien sensiblement horizontal d'une tête pour coussin (15) présente une seconde niche (17) qui est conçue pour l'extraction de la tête pour coussin (15) dans une direction agencée parallèlement à la largeur de la tête pour coussin.

8. Aspirateur selon la revendication 7, **caractérisé en ce que** le carter présente un second moyen de retenue (29) qui est conçu pour l'insertion par encliquetage resp. le prélèvement par l'encliquetage de la tête pour coussin (15) dans deux directions différentes, en particulier disposées perpendiculairement entre elles.

9. Aspirateur selon la revendication 8, **caractérisé en ce que** le second moyen de retenue (29) comporte des premiers moyens d'encliquetage dans une goulotte (31) prévue côté fond de la seconde niche (17), qui sert au guidage de la tête pour coussin (15) le long de l'une de ses arêtes extérieures, qui présente pour la formation d'un moyen de contre-encliquetage une nervure (30) saillante qui saisit par l'arrière le premier moyen d'encliquetage lorsque la tête pour coussin (15) est dans la position insérée.

10. Aspirateur selon la revendication 9, **caractérisé en ce que** le premier moyen d'encliquetage est conçu pour l'encliquetage de la tête pour coussin (15) dans la direction horizontale et un second moyen d'encliquetage pour l'encliquetage de la tête pour coussin (15) dans la direction horizontale.

11. Aspirateur selon la revendication 9 ou 10, **caractérisé en ce que** le second moyen d'encliquetage est une saillie à encliquetage recouvrant partiellement la tête pour coussin (15) par en haut.

12. Aspirateur selon l'une quelconque des revendications précédentes, **caractérisé en ce que** le couvercle du compartiment à poussière (7) est conçu de façon à recouvrir complètement le logement (13) dans la direction verticale vers le haut.
